# EUROPÄISCHE PATENTSCHRIFT

(11) **EP 0 962 166 B1**
(45) Veröffentlichungstag und Bekanntmachung des Hinweises auf die Patenterteilung: **18.12.2002**
(21) Anmeldenummer: 99109251.1
(22) Anmeldetag: 27.05.1999
(51) Int. Cl.: A46B 9/04

(54) **Zahnbürste zur punktuellen, ergänzenden Reinigung der Zähne**
Toothbrush for complementary punctual cleaning of teeth
Brosse à dents pour le nettoyage complémentaire ponctuel des dents

(30) Priorität: 04.06.1998 DE 19825053
(43) Veröffentlichungstag der Anmeldung: 08.12.1999
(73) Patentinhaber: Karbatsch, Gabriele, 82284 Grafrath (DE)
(72) Erfinder: Karbatsch, Gabriele, 82284 Grafrath (DE)

(56) Entgegenhaltungen:
- DE-A- 3 607 200
- DE-C- 356 045
- FR-A- 2 587 183
- US-A- 4 150 457
- US-A- 4 608 968

## Beschreibung

Die Erfindung betrifft eine Zahnbürste nach dem Oberbegriff des Anspruchs 1. Eine derartige Zahnbürste ist aus US 4 608 968 A bekannt.

Bei festsitzenden Zahnregulierungsvorrichtungen (Zahnspangen) ist eine optimale Reinigung der Zähne sehr schwierig. Es werden Metallplättchen direkt auf die Zähne geklebt. Durch diese sogenannten Brackets werden die Haltebänder, die die Regulierung der Zähne bewirken, geführt. Zahnärzte und Kieferorthopäden weisen immer sehr eindringlich auf die Notwendigkeit des sorgfältigen Putzens bei festsitzenden Spangen hin, da durch die Haltebänder die Reinigung sehr erschwert wird und sich sehr leicht um die Verklebungen herum Karies bilden kann. Häufig sind nach einem oder eineinhalb Jahren der Zahnregulierung, wenn die festsitzende Spange abgenommen wird, die Zähne zwar gerade, aber braun: Karies.

Für eine effiziente Reinigung der Zähne bei festsitzenden Zahnspangen, gerade im Bereich um die Brackets gibt es bisher wenig geeignete Möglichkeiten.
Bei den handelsüblichen normalen Zahnbürsten gleiten die relativ langen Borsten über die Winkel hinweg und somit wird nur ein "ungefähres" und mehr dem Zufall überlassenes Reinigen erreicht.
Des weiteren existieren Wasserstrahl-Zahnduschen, die zwar grobe Speisereste jedoch keinen Zahnbelag entfernen, und auf die deshalb im weiteren Verlauf nicht weiter eingegangen wird.
Vom Benutzen der elektrischen Rotationszahnbürste raten die Kieferorthopäden dringend ab, da sich dabei die Drähte der Haltevorrichtung verbiegen können und somit der erfolgreiche Fortschritt der kieferorthopädsichen Behandlung zumindest unterbrochen ist.

Darüberhinaus wurden bereits verschiedene Modelle von Interdental-Zahnbürsten entwickelt. Unter DE 9305 651 U1 und DE GM 74 42 493 werden Interdental-Zahnbürsten dargelegt, die auch als für die Reinigung der Zähne bei festsitzenden Spangen geeignet beschrieben werden.

Sämtliche genannten Interdentalzahnbürsten sind im wesentlichen nach dem gleichen Prinzip ausgestaltet, nämlich, daß sie in der Mitte aus einem Drahtstift bestehen, um welchen die Borsten radial oder spiralförmig angeordnet sind, (umgangssprachlich "Tannenbäumchen" genannt).

Was die Reinigung der Zähne bei festsitzenden Zahnspangen anbetrifft, so sind die oben genannten Interdentalzahnbürsten ungeeignet, da sie durch die Länge und Starrheit der Achse nicht gut unter die Haltebänder gelangen können.
Zudem wird der innenliegende Metallstift bei Berührung mit dem Zahn als sehr störend und unangenehm empfunden. Die "Tannenbäumchen" werden gewöhnlich im rechten Winkel zur senkrechten Fläche der Zähne geführt, wobei das Ende des Drahtstiftes, wenn es auf Zahn oder Zahnfleisch trifft, hier Verletzungen verursachen kann.

Aus DE-PS 435 355 ist eine Zahnbürste bekannt, deren äußere Borsten über die Kante des Bürstenkopfes hinausragen. Im Unterschied zum Anmeldungsgegenstand sind dort jedoch die Borsten seitlich am Bürstenkopf eingesetzt. Des weiteren wird diese Zahnbürste in einer anderen Art und Weise als der Anmeldungsgegenstand benutzt.
Aus DE 297 11 700 U1 ist eine ebenfalls sehr flach gestaltete Bürste bekannt, die jedoch senkrecht nach oben stehendc Borsten trägt und auch nicht die übrigen Gestaltungsmerkmale des Anmeldungsgegenstands aufweist.

US 5 345 647 A zeigt eine Möglichkeit, die Borsten von der Mitte des Borstenkopfes ausgehend nach außen mit einem zunehmenden Winkel einzusetzen, so daß dadurch die äußeren Borsten über die Kante des Bürstenkopfes hinausragen. Allerdings handelt es sich bei dieser Zahnbürste um eine Bürste herkömmlicher Größe. Der dargestellte Bürstenkopf weist nur im Querschnitt Ähnlichkeit mit der Anmeldung auf, trägt aber darüberhinaus keine Merkmale des Anmeldungsgegenstands.
DE41 25 168 A1 zeigt eine Zahnbürste mit rundem, abnehmbarem Bürstenkopf, der jedoch, im Gegensatz zur Anmeldung senkrecht stehende Borsten trägt.

Die vier zuletzt genannten Erfindungen unterscheiden sich sowohl in der Größe als auch in der Art der Anwendung sehr deutlich vom Anmeldungsgegenstand. Sie sind für den normalen Zahnputzgebrauch vorgesehen und nicht für eine spezielle Reinigung von festsitzenden Zahnspangen und Zahnzwischenräumen.

Der Erfindung liegt die Aufgabe zugrunde, ein Mittel zu schaffen, das insbesondere bei festsitzenden Zahnspangen im Umfeld der verklebten Plättchen und ebenso an anderen schwer zugänglichen Stellen im Mund eine optimale Reinigung der Zähne ermöglicht.

Dieses Problem wird durch die in Patentanspruch 1 angeführten Merkmale gelöst. Die Borsten sind auf einem Bürstenkopf in konzentrischen Kreisen oder Halbkreisen angeordnet und in von innen nach außen größer werdenden Winkeln zur Senkrechten des Bürstenkopfs nach außen geneigt, wobei der innere Kreis einen Neigungswinkel von ca. 10° und der äußere einen Neigungswinkel von ca. 45° zur Senkrechten des Bürstenkopfs aufweist und die äußeren Borsten somit über die Kante des Bürstenkopf hinausragen (Fig. 1 und 2). Der Bürstenkopf weist sehr geringe Abmessungen (Durchmesser ca. 5 mm, Gesamthöhe ca.4 - 6mm).

Dadurch, daß die Borsten nach außen gerichtet sind und über den Bürstenkopf hinausragen, werden alle Ecken und Ritzen gut erfaßt; daher ist eine punktgenaue und optimale Reinigung der Zähne rund um die festsitzenden Klammerverklebungen möglich. (Fig. 3)

Dadurch, daß jeder Borstenkreis im Verhältnis zum vorhergehenden in einem spitzen Winkel von ca. 10° nach außen geneigt ist und somit zwischen den Borstenreihen V-förmige Öffnungen entstehen, wird eine gute Aufnahme des Zahnbelags gewährleistet (Fig. 2).

Der kleine Bürstenkopf ermöglicht eine leichte Zugänglichkeit unter die Haltebänder der Zahnregulierungsvorrichtung ohne die Haltebänder zu verbiegen und durch die Kürze der Borsten wird das bei längeren Borsten übliche, "ungefähre" Darüberhinweggleiten vermieden und die gewünschten Stellen werden zielgenau erreicht. (Fig. 4)

Durch die runde Ausformung des Bürstenkopfes und dadurch, daß der Bürstenkopf parallel zu den senkrechten Flächen der Zähne geführt wird, werden Verletzungen der Zähne und des Zahnfleisches vermieden.

Wegen des kleinen Bürstenkopfes und der kurzen Borsten ist ein längerfristiger Gebrauch der beschriebenen Zahnbürste aus hygienischen Gründen nicht zweckmäßig. Es ist an einen Gebrauch nicht häufiger als 3 - 4 mal gedacht. Dadurch, daß der Bürstenkopf abnehmbar ist (Patentanspruch 2), kann er - je nach den hygienischen Ansprüchen des Benutzers - mehr oder weniger häufig gegen einen frischen ausgewechselt werden.

Eine weitere Ausgestaltung der Erfindung ist nach Patentanspruch 3 und 4 möglich, nämlich daß Bürstenkopf und Griff aus einem Stück bestehen und der Bürstenkopf scheiben- oder zungenförmig gestaltet ist, eine Länge von ca. 8mm und eine Breite bzw. Durchmesser von ca. 5 mm hat (Fig.6 und 7).
Diese Ausführung weist ebenfalls die Vorzüge der im Patentanspruch 1 angegebenen Anordnung und Kürze der Borsten auf, hat jedoch gegenüber dem austauschbaren Bürstenkopf (Patentanspruch 2) möglicherweise den Vorteil, daß die einstückige Herstellung preiswerter ist. Auch diese Ausführung könnte eventuell für den Einmal-Gebrauch (oder maximal 3 - 4maligen Gebrauch) ausgelegt sein. Da für diesen Zweck der Anwendung ein aufwendig gestalteter Griff nicht nötig ist, könnte dieser kürzer und dünner als bei gewöhnlichen Zahnbürsten sein.

Eine weitere Anwendungsmöglichkeit der Erfindung liegt in ihrer allgemeinen Verwendung (auch bei Personen ohne festsitzenden Spangen) zum Reinigen der Zahnzwischenräume, am Zahnfleischansatz und allen schwer zugänglichen Stellen z.B. Zahninnenseite (Zungenseite) (Fig. 5) zusätzlich zur normalen Zahnpflege mit herkömmlichen Zahnbürsten. Auch hier ist bekannt, daß mit den normalen Zahnbürsten manche Stellen im Mund kaum erreicht werden.

Im Bereich der Zahnzwischenräume wird das Problem durch Zahnseide und verschiedene Interdentalzahnbürsten gelöst, während es im Bereich des Zahnfleischansatzes und der Zahninnenseiten beim Stand der Technik keine befriedigenden Lösungen gibt.

Die Erfindung vereinigt mehrere Anwendungsmöglichkeiten in einem: Außer zur Reinigung der Zähne bei festsitzenden Spangen und der Zahnzwischenräume eignet sie sich gleichzeitig zu einer effektiven Reinigung der Zähne im Bereich des Zahnfleischansatzes und an der Zahninnenseite (Zungenseite).

Es zeigen
- Fig. 1: eine etwas vergrößerte schematische Darstellung des abnehmbaren Bürstenkopfs (2) mit Borsten (3),
- Fig. 2: einen vergrößerten Querschnitt des Bürstenkopfs (2) mit Darstellung der Ausrichtung der Borsten (3) zur Senkrechten (4) auf dem Bürstenkopf (5).
- Fig. 3: den Querschnitt eines Zahns mit aufgeklebtem Bracket und die Reinigungsweise der beschriebenen Zahnbürste,
- Fig. 4 und 5: Anwendungsmöglichkeiten,
- Fig. 6 und 7: Beispiele einer einstückigen Ausführung, wobei durch (1) der Griff, durch (2) der Bürstenkopf und durch (3) die Borsten gekennzeichnet sind.

Durch die Zahnbürste nach der Erfindung nach Anspruch 1 (kurze, nach außen gerichtete Borsten und kleiner Bürstenkopf) können die beschriebenen Stellen gut und bequem gereinigt werden. Hierdurch kann Zahnbelag entfernt und auf Dauer Zahnstein vermieden werden.

Die manuelle Anwendung erlaubt (im Gegensatz zu elektrisch betriebenen Rotationszahnbürsten) ein Wenden in jede beliebige Richtung, sowie ein Anpassen des Drucks auf die individuelle Empfindlichkeit.

Eine gründliche Reinigung der Zähne ist nicht nur bei Kindern, sondern bei allen Menschen besonders wichtig. Eine neuere Untersuchung hat festgestellt, daß Plaque-Bakterien nicht nur Zahnstein und im weiteren Verlauf Parodonthose, sondern sogar Herzinfarkt verursachen können.

Die empfohlene Zahnputzdauer von drei Minuten wird in den seltensten Fällen eingehalten. Die vorliegende Erfindung ist geeignet, die nach dem Zähneputzen noch verbleibenden Reste an den Stellen, die durch die normale Zahnbürste nicht so gut erreicht werden, zu entfernen.

## Patentansprüche

1. Zahnbürste zur punktuellen, ergänzenden Reinigung der Zähne, insbesondere bei festsitzenden Zahnspangen und schwer zugänglichen Stellen im Mund, wobei
alle Borsten (3) an der Oberseite des Bürstenkopfes (2) in konzentrischen Kreisen oder Halbkreisen angeordnet sind und in von innen nach außen größer werdenden Winkeln zur Senkrechten (4) des Bürstenkopfes (2) nach außen geneigt sind, **dadurch gekennzeichnet, daß** die äußeren dieser Borsten (3) über die Kante (5) des Bürstenkopfes (2) hinausragen, daß die Gesamthöhe des Bürstenkopfes (2) einschließlich der Borsten (3) ca. 4 bis 6mm beträgt und daß die Breite des Bürstenkopfes (2) ca. 5 mm beträgt.

2. Zahnbürste nach Anspruch 1
**dadurch gekennzeichnet,**
**daß** der Bürstenkopf (2) scheibenförmig rund mit einem Durchmesser von ca. 5 mm ausgebildet und lösbar mit dem Griff (1) verbunden ist.

3. Zahnbürste nach Anspruch 1
**dadurch gekennzeichnet,**
**daß** der Bürstenkopf (2) scheibenförmig rund mit einem Durchmesser von ca. 5 mm ausgebildet und mit dem Griff (1) einstückig hergestellt ist.

4. Zahnbürste nach Anspruch 1
**dadurch gekennzeichnet,**
**daß** der Bürstenkopf (2) zungenförmig mit einer Länge von ca. 8mm und einer Breite von ca. 5 mm ausgebildet und mit dem Griff (1) einstückig hergestellt ist.

## Claims

1. Toothbrush for complementary punctual cleaning of teeth, especially with permanent braces and parts of the mouth which are difficult to access, whereby all the bristles (3) on the upper side of the brush head (2) are laid out in concentric circles or semi-circles and are inclined outwards in angles to the vertical (4) of the brush head which increase from the inside to the outside
**characterised in that**
the outer bristles (3) project beyond the edge (5) of the brush head (2) and that the total height of the brush head (2) including the bristles (3) is approx. 4 to 6 mm and the width of the brush head (2) is approx. 5 mm.

2. Toothbrush according to Claim 1
**characterised in that**
the brush head (2) is made in a round disc form with a diameter of approx. 5 mm and can be removed from the handle (1).

3. Toothbrush according to Claim 1
**characterised in that**
the brush head (2) is made in a round disc form with a diameter of approx. 5 mm and is made in one piece with the handle (1).

4. Toothbrush according to Claim 1
**characterised in that**
the brush head (2) is made in a tongue shape with a length of approx. 8 mm and a width of approx. 5 mm and is made in one piece with the handle (1).

## Revendications

1. Brosse à dents pour le nettoyage complémentaire ponctuel des dents, en particulier pour des appareils dentaires fixes et des endroits de la bouche difficiles à atteindre. Pour ce faire, l'ensemble des brins
(3) situés sur la partie supérieure de la tête de la brosse (2) sont disposés en cercles ou demi-cercles concentriques et ils sont penchés à la verticale (4) dans des angles augmentant de l'intérieur vers l'extérieur de la tête de la brosse
**caractérisée par le fait que**
les brins externes (3) dépassent le rebord (5) de la tête de la brosse (2) et que la hauteur totale de la tête de la brosse (2) y compris celle des brins (3) est d'env. 4 à 6 mm et que la largeur de la tête de la brosse (2) est d'env. 5 mm.

2. Brosse à dents conformément aux spécifications citées en 1
**caractérisée par le fait que**
la tête de la brosse (2) est conçue en forme de disque rond avec un diamètre d'env. 5 mm et qu'elle est reliée au manche (1) de façon à pouvoir en être détachée.

3. Brosse à dents conformément aux spécifications citées en 1
**caractérisée par le fait que**
la tête de la brosse à dent (2) est conçue en forme de disque rond avec un diamètre d'env. 5 mm et qu'elle est fabriquée d'une seule pièce avec le manche (1).

4. Brosse à dents conformément aux spécifications citées en 1
**caractérisée par le fait que**
la tête de la brosse à dents (2) est conçue en forme de langue avec une longueur d'env. 8 mm et une largeur d'env. 5 mm et qu'elle est fabriquée d'une seule pièce avec le manche (1).
